# EUROPÄISCHE PATENTSCHRIFT

(11) **EP 2 376 762 B1**
(45) Veröffentlichungstag und Bekanntmachung des Hinweises auf die Patenterteilung: **21.11.2012**
(21) Anmeldenummer: 09765102.0
(22) Anmeldetag: 07.12.2009
(51) Int. Cl.: F02D 41/20, F02D 41/24, F02D 41/38

(54) **VERFAHREN ZUM BETREIBEN EINES KRAFTSTOFFEINSPRITZSYSTEMS EINER BRENNKRAFTMASCHINE**
METHOD FOR OPERATING A FUEL INJECTION SYSTEM OF AN INTERNAL COMBUSTION ENGINE
PROCÉDÉ PERMETTANT DE FAIRE FONCTIONNER UN SYSTÈME D'INJECTION DE CARBURANT D'UN MOTEUR À COMBUSTION INTERNE

(30) Priorität: 11.12.2008 DE 102008054513
(43) Veröffentlichungstag der Anmeldung: 19.10.2011
(73) Patentinhaber: Robert Bosch GmbH, 70442 Stuttgart (DE)
(72) Erfinder: WILMS, Rainer, 71706 Markgroeningen (DE); SCHUMACHER, Matthias, 71679 Asperg (DE); KUEMPEL, Joerg, 70567 Stuttgart (DE); Maess, Matthias, 70563 Stuttgart (DE)
(86) Internationale Anmeldenummer: PCT/EP2009/066523
(87) Internationale Veröffentlichungsnummer: WO 2010/066675

(56) Entgegenhaltungen:
- DE-A1- 10 148 218
- DE-A1- 10 235 196
- DE-A1-102006 001 230
- US-A1- 2005 092 301

## Beschreibung

### Stand der Technik

Die Erfindung betrifft ein Verfahren zum Betreiben eines Kraftstoffsystems einer Brennkraftmaschine nach dem Oberbegriff des Anspruchs 1. Gegenstand der Erfindung sind ferner ein Computerprogramm, ein elektrisches Speichermedium sowie eine Steuer- und Regeleinrichtung.

Die DE 101 48 218 A1 beschreibt ein Verfahren zum Betreiben eines Kraftstoffeinspritzsystems unter Nutzung eines Mengensteuerventils. Das bekannte Mengensteuerventil ist als ein durch eine Magnetspule elektromagnetisch betätigtes Magnetventil mit einem Magnetanker und zugeordneten Wegbegrenzungsanschlägen realisiert. Das bekannte Magnetventil ist im bestromten Zustand der Spule offen. Vom Markt her bekannt sind jedoch auch solche Mengensteuerventile, welche im stromlosen Zustand der Magnetspule offen sind. Im letzten Fall wird zum Schließen des Mengensteuerventils die Magnetspule mit einer konstanten Spannung oder einer getakteten Spannung (Pulsweitenmodulation - "PWM") angesteuert, wodurch der Strom in der Magnetspule in charakteristischer Weise ansteigt. Nach dem Abschalten der Spannung fällt der Strom wiederum in charakteristischer Weise ab, wodurch das Mengensteuerventil öffnet.

### Offenbarung der Erfindung

Aufgabe der vorliegenden Erfindung ist es, ein Verfahren zum Betreiben eines Kraftstoffsystems einer Brennkraftmaschine bereitzustellen, bei dem ein möglichst geräuscharmer Betrieb des Kraftstoffeinspritzsystems mit einfachen Mitteln erzielt wird.

Diese Aufgabe wird durch ein Verfahren mit den Merkmalen des Anspruchs 1 gelöst. Vorteilhafte Weiterbildungen des erfindungsgemäßen Verfahrens sind in Unteransprüchen angegeben. Weitere Lösungsmöglichkeiten sind darüber hinaus in den nebengeordneten Patentansprüchen genannt. Für die Erfindung wichtige Merkmale finden sich ferner in der nachfolgenden Beschreibung und in der Zeichnung, wobei diese Merkmale sowohl in Alleinstellung als auch in unterschiedlichen Kombinationen für die Erfindung wesentlich sein können, ohne dass hierauf jeweils explizit hingewiesen wird.

Bei Anwendung des erfindungsgemäßen Verfahrens wird die Anschlaggeschwindigkeit eines Betätigungselements der elektromagnetischen Betätigungseinrichtung an einem Anschlag minimiert, wodurch das Betriebsgeräusch des Mengensteuerventils reduziert wird. Basis hierfür ist zum Einen eine Adaption, mit der ein Parameter eines Ansteuersignals der elektromagnetischen Betätigungseinrichtung so optimiert wird, dass das Betätigungselement der elektromagnetischen Betätigungseinrichtung bei einer Bestromung gerade noch in seine Endstellung bewegt wird, dies jedoch mit äußerst geringer Geschwindigkeit. Letztlich wird durch diese Adaption berücksichtigt, dass es elektromagnetische Betätigungseinrichtungen mit unterschiedlicher Effizienz gibt, nämlich schnell anziehende, das heißt effiziente als auch langsam anziehende, ineffiziente Systeme. Auch Toleranzabweichungen von einem Mengensteuerventil zum anderen können auf diese Weise berücksichtigt werden.

Zum Anderen basiert die Erfindung darauf, dass die aktuellen Betriebsgrößen des Kraftstoffeinspritzsystems bei der Definition des Ansteuersignals der elektromagnetischen Betätigungseinrichtung berücksichtigt werden. Auf diese Weise wird gewährleistet, dass in ganz unterschiedlichen Betriebssituationen mit entsprechend unterschiedlichen Betriebsgrößen des Kraftstoffeinspritzsystems ein Ansteuersignal eingesetzt wird, welches eine möglichst geringe Anschlaggeschwindigkeit des Betätigungselements am Anschlag zur Folge hat.

Neben einer Reduzierung der Geräuschemissionen wird auch die Streuung des Geräusches, gemessen über einen gegebenen Stichprobenumfang, minimiert. Die Einhaltung von spezifizierten Geräuschobergrenzen ist daher noch zuverlässiger möglich, das Risiko von Beanstandungen einzelner Hochdruckpumpen beziehungsweise Mengensteuerventile wird reduziert. Durch die Reduzierung der Anschlaggeschwindigkeit wird auch die Belastung von Anschlägen, die einem Betätigungselement der elektromagnetischen Betätigungseinrichtung zugeordnet sind, gesenkt. Dadurch sinkt das entsprechende Lastkollektiv, und die Verschleiß- und Festigkeitsanforderungen an die mechanischen Teile des Mengensteuerventils nehmen ab. Auch das Risiko von verschleißbedingten Ausfällen nimmt ab. Durch das Adaptionsverfahren können darüber die besagten Vorteile über die gesamte Lebensdauer des Mengensteuerventils erzielt werden. Die Vorteile können dabei ohne wesentliche Zusatzkosten erreicht werden, da die Erfindung durch einfache softwaretechnische Maßnahmen realisiert werden kann, ohne dass zusätzliche Bauteile erforderlich sind.

Besonders vorteilhaft ist es, wenn die beiden Parameter zu der folgenden Gruppe gehören: Tastverhältnis während einer Haltephase oder eine äquivalente Größe; Dauer eines Anzugsimpulses oder eine äquivalente Größe. Es wird letztlich also eine Art Geräuschminimum für eine ganz bestimmte Kombination aus Anzugsimpulsdauer und Tastverhältnis gesucht. Viele der heute üblichen elektromagnetischen Betätigungseinrichtungen arbeiten mit Pulsweitenmodulation (PWM), bei der die der elektromagnetischen Betätigungseinrichtung zugeführte Energie durch ein Tastverhältnis eingestellt wird. Bei einer stromgeregelten Endstufe kann der Parameter aber auch ein kontinuierlicher Stromwert sein. Unter einem "Anzugsimpuls" versteht man eine impulsartige Bestromung zu Beginn des Ansteuersignals, mit der ein möglichst schneller Aufbau der auf einen Magnetanker der elektromagnetischen Betätigungseinrichtung wirkenden Kraft erreicht werden soll.

Eine wichtige Einflussgröße auf die bei einer Ansteuerung von der elektromagnetischen Betätigungseinrichtung erzeugte Kraft ist unter anderem der sogenannte "Kabelbaumwiderstand". Hierbei handelt es sich um den Widerstand der Zuleitungen beispielsweise zwischen der Endstufe und der elektromagnetischen Betätigungseinrichtung, und um Übergangswiderstände an Kontakten. Dieser elektrische Widerstand kann sich in Abhängigkeit von der Temperatur ändern, und er ist darüber hinaus mit vergleichsweise großen Fertigungstoleranzen beziehungsweise Alterungseffekten behaftet. Wird daher die Temperatur des Kraftstoffes oder einer Komponente des Kraftstoffeinspritzsystems oder eine äquivalente Größe bei der Anpassung der Parameter berücksichtigt, wird das Ansteuersignal auf besonders effiziente Art und Weise optimiert. Auch. die Spannung einer Spannungsquelle (beispielsweise einer Fahrzeugbatterie), an die die elektromagnetische Betätigungseinrichtung mindestens mittelbar angeschlossen ist, oder eine äquivalente Größe, hat einen unmittelbaren Einfluss auf die Kraft, die auf das Betätigungselement der elektromagnetischen Betätigungseinrichtung ausgeübt wird, und somit auf dessen Geschwindigkeit. Auch deren Berücksichtigung hilft daher auf sehr effiziente Weise, das Ansteuersignal zu optimieren.

Besonders vorteilhaft ist es ferner, wenn nach Schritt c) in einem Schritt d) nochmals in einem Adaptionsverfahren jener der beiden Parameter, der im Schritt c) nicht angepasst wurde, von einem Startwert sukzessive bis zu einem solchen Endwert verändert wird, bei dem ein Schließen beziehungsweise Öffnen des Mengensteuerventils wenigstens mittelbar nicht mehr beziehungsweise gerade erst detektiert wird, und dass danach dieser Parameter auf der Basis des Endwerts festgelegt wird. Erfindungsgemäß wird also eine zweite Adaption durchgeführt. Dieses Verfahren bietet also ein besonders gutes Ergebnis und stellt sicher, dass die Geschwindigkeit des Betätigungselements am Anschlag auch wirklich über die gesamte Lebensdauer der Vorrichtung minimal ist.

Zur Erzielung eines nochmals besseren Verfahrensergebnisses können die Schritte c) und d) wiederholt im Sinne eines iterativen Verfahrens durchgeführt werden.

Um Rechenkapazität zu sparen, können die Schritte a) bis c) beziehungsweise a) bis d) nur durchgeführt werden, wenn eine Drehzahl der Brennkraftmaschine unterhalb einer Grenzdrehzahl liegt. Hierdurch wird der Tatsache Rechnung getragen, dass die eingangs erwähnte Geräuschproblematik im Allgemeinen nur bei Leerlauf und wenig darüber liegenden Drehzahlen einer Brennkraftmaschine vorliegt, da nur in diesem Drehzahlbereich das Betriebsgeräusch der Brennkraftmaschine so niedrig ist, dass die Anschlaggeräusche des Betätigungselements der elektromagnetischen Betätigungseinrichtung überhaupt eine Rolle spielen.

Das erfindungsgemäße Verfahren führt zu einer vergleichsweise geringen Geschwindigkeit des Betätigungselements. Dies könnte dazu führen, dass das Betätigungselement unter Umständen zwar den Anschlag mit einer sehr geringen Anschlaggeschwindigkeit erreicht, jedoch anschließend aufgrund einer zu geringen Magnetkraft wieder zurückprellt. Dies könnte zu einer unerwünschten Unterbrechung der Kraftstoffförderung führen. Um dies zu vermeiden, wird erfindungsgemäß vorgeschlagen, dass die der elektromagnetischen Betätigungseinrichtung zugeführte elektrische Energie mindestens in etwa zu jenem Zeitpunkt erhöht wird, zu dem das Betätigungselement des Mengensteuerventils an dem Anschlag in Anlage kommt.

Nachfolgend werden Ausführungsformen der Erfindung unter Bezugnahme auf die beiliegende Zeichnung näher erläutert. In der Zeichnung zeigen:
- Figur 1: eine schematische Darstellung eines Kraftstoffeinspritzsystems einer Brennkraftmaschine mit einer Hochdruckpumpe und einem Mengensteuerventil;
- Figur 2: einen teilweisen Schnitt durch das Mengensteuerventil von Figur 1;
- Figur 3: eine schematische Darstellung verschiedener Funktionszustände der Hochdruckpumpe und des Mengensteuerventils von Figur 1 mit einem zugehörigen Zeitdiagramm;
- Figur 4: drei Diagramme, in denen eine Ansteuerspannung, eine Bestromung einer Magnetspule, und ein Hub eines Ventilelements des Mengensteuerventils von Figur 1 über der Zeit aufgetragen sind, bei Durchführung eines Verfahrens zur Optimierung des Ansteuersignals;
- Figur 5: ein Flussdiagramm einer ersten Ausführungsform eines Verfahrens zum Betreiben des Kraftstoffeinspritzsystems von Figur 1;
- Figur 6: ein Flussdiagramm ähnlich Figur 5 einer zweiten Ausführungsform;
- Figur 7: ein Flussdiagramm ähnlich Figur 5 einer dritten Ausführungsform.

Ein Kraftstoffeinspritzsystem trägt in Figur 1 insgesamt das Bezugszeichen 10. Es umfasst eine elektrische Kraftstoffpumpe 12, mit der Kraftstoff aus einem Kraftstofftank 14 zu einer Hochdruckpumpe 16 gefördert wird. Die Hochdruckpumpe 16 verdichtet den Kraftstoff auf einen sehr hohen Druck und fördert ihn weiter in ein Kraftstoffrail 18. An dieses sind mehrere Injektoren 20 angeschlossen, die den Kraftstoff in ihnen zugeordnete Brennräume einspritzen. Der Druck im Kraftstoffrail 18 wird von einem Drucksensor 22 erfasst.

Bei der Hochdruckpumpe 16 handelt es sich um eine Kolbenpumpe mit einem Förderkolben 24, der von einer nicht gezeigten Nockenwelle in eine Hin- und Herbewegung (Doppelpfeil 26) versetzt werden kann. Der Förderkolben 24 begrenzt einen Förderraum 28, der über ein Mengensteuerventil 30 mit dem Auslass der elektrischen Kraftstoffpumpe 12 verbunden werden kann. Über ein Auslassventil 32 kann der Förderraum 28 ferner mit dem Kraftstoffrail 18 verbunden werden.

Das Mengensteuerventil 30 umfasst eine elektromagnetische Betätigungseinrichtung 34, die im bestromten Zustand gegen die Kraft einer Feder 36 arbeitet. Im stromlosen Zustand ist das Mengensteuerventil 30 offen, im bestromten Zustand hat es die Funktion eines normalen Einlass-Rückschlagventils. Der genaue Aufbau des Mengensteuerventils 30 geht aus Figur 2 hervor:

Das Mengensteuerventil 30 umfasst ein scheibenförmiges Ventilelement 38, welches von einer Ventilfeder 40 gegen einen Ventilsitz 42 beaufschlagt wird. Die letztgenannten drei Elemente bilden das oben erwähnte Einlass-Rückschlagventil.

Die elektromagnetische Betätigungseinrichtung 34 umfasst eine Magnetspule 44, die mit einem Magnetanker 46 eines Betätigungsstößels 48 zusammenarbeitet. Die Feder 36 beaufschlagt den Betätigungsstößel 48 bei stromloser Magnetspule 44 gegen das Ventilelement 38 und zwingt dieses in seine geöffnete Stellung. Die entsprechende Endstellung des Betätigungsstößels 48 wird durch einen ersten Anschlag 50 definiert. Bei bestromter Magnetspule wird der Betätigungsstößel 48 gegen die Kraft der Feder 36 vom Ventilelement 38 weg gegen einen zweiten Anschlag 52 bewegt.

Die Hochdruckpumpe 16 und das Mengensteuerventil 30 arbeiten folgendermaßen (siehe Figur 3):

In Figur 3 ist oben ein Hub H des Kolbens 34 und darunter eine Bestromung I der Magnetspule 44 über der Zeit t aufgetragen. Außerdem ist die Hochdruckpumpe 16 in verschiedenen Betriebszuständen schematisch gezeigt. Während eines Saughubs (linke Darstellung in Figur 3) ist die Magnetspule 44 stromlos, wodurch der Betätigungsstößel 48 durch die Feder 36 gegen das Ventilelement 38 gedrückt und dieses in seine geöffnete Stellung bewegt wird. Auf diese Weise kann Kraftstoff von der elektrischen Kraftstoffpumpe 12 in den Förderraum 28 strömen. Nach dem Erreichen des unteren Totpunktes UT beginnt der Förderhub des Förderkolbens 24. Dies ist in Figur 2 in der Mitte dargestellt. Die Magnetspule 44 ist weiter stromlos, wodurch das Mengensteuerventil 30 weiterhin zwangsweise geöffnet ist. Der Kraftstoff wird vom Förderkolben 24 über das geöffnete Mengensteuerventil 30 zur elektrischen Kraftstoffpumpe 12 hin ausgestoßen. Das Auslassventil 32 bleibt geschlossen. Eine Förderung in das Kraftstoffrail 18 findet nicht statt.

Zu einem Zeitpunkt t₁ wird die Magnetspule bestromt, wodurch der Betätigungsstößel 48 am Ventilelement 38 weggezogen wird. Am Ende der Bewegung kommt der Betätigungsstößel 48 mit dem zweiten Anschlag 52 in Anlage (Figur 2). Dabei sei an dieser Stelle darauf hingewiesen, dass in Figur 3 der Verlauf der Bestromung der Magnetspule 44 nur schematisch dargestellt ist. Wie weiter unten noch ausgeführt werden wird, ist der tatsächliche Spulenstrom nicht konstant, sondern aufgrund von Gegeninduktionseffekten unter Umständen abfallend. Bei einer pulsweitenmodulierten Ansteuerspannung ist darüber hinaus der Spulenstrom wellen- beziehungsweise zackenförmig.

Aufgrund des Drucks im Förderraum 28 legt sich das Ventilelement 38 an den Ventilsitz 42 an, das Mengensteuerventil 30 ist also geschlossen. Nun kann sich im Förderraum 28 ein Druck aufbauen, der zu einem Öffnen des Auslassventils 32 und zu einer Förderung in das Kraftstoffrail 18 führt. Dieser Vorgang ist in Figur 3 ganz rechts dargestellt. Kurz nach dem Erreichen des oberen Totpunktes OT des Förderkolbens 24 wird die Bestromung der Magnetspule 44 beendet, wodurch das Mengensteuerventil 30 wieder in seine zwangsweise geöffnete Position gelangt. Durch eine Variation des Zeitpunktes t₁ wird die von der Hochdruckpumpe 16 zum Kraftstoffrail 18 geförderte Kraftstoffmenge beeinflusst. Der Zeitpunkt t₁ wird von einer Steuer- und Regeleinrichtung 54 (Figur 1) so festgelegt, dass ein Istdruck im Kraftstoffrail 18 möglichst genau einem Solldruck entspricht. Hierzu werden in der Steuer- und Regeleinrichtung 54 vom Drucksensor 22 gelieferte Signale verarbeitet.

Um das Anschlaggeräusch des Betätigungsstößels 48 dann, wenn dieser bei einer Bestromung am zweiten Anschlag 52 anschlägt, zu reduzieren, wird vorliegend ein Verfahren angewendet, mit dem die Geschwindigkeit, mit der sich der Betätigungsstößel 48 gegen den zweiten Anschlag 52 bewegt, möglichst gering gehalten wird. Zu diesem Verfahren gehört zunächst ein erstes Adaptionsverfahren, welches nun unter Bezugnahme auf Figur 4 erläutert wird:

In Figur 4 ist im oberen Diagramm der Verlauf einer Ansteuerspannung U über der Zeit t aufgetragen, die an der Magnetspule 44 angelegt wird. Man erkennt, dass diese Ansteuerspannung U getaktet ist im Sinne einer Pulsweitenmodulation. Das mittlere Diagramm von Figur 4 zeigt den entsprechenden Spulenstrom I, dessen Höhe sich aus dem Tastverhältnis des Spannungssignals U ergibt. Im unteren Diagramm von Figur 4 ist der entsprechende Hub H des Betätigungsstößels 48 über der Zeit dargestellt.

Man erkennt aus Figur 4, dass das Spannungssignal U und der sich hieraus ergebende Spulenstrom I zunächst einen sogenannten "Anzugsimpuls" 56 aufweist. Dieser dient dazu, die auf den Magnetanker 46 wirkende Magnetkraft möglichst schnell aufzubauen. An den Anzugsimpuls 56 schließt sich eine Haltephase 58 an, deren effektive Ansteuerspannung U durch das Tastverhältnis des pulsweitenmodulierten Spannungssignals definiert wird. Entsprechend ergibt sich ein Spulenstrom I, der in Figur 4 mit dem Bezugszeichen 60a bezeichnet ist. Die entsprechende Hubkurve H ist mit 62a bezeichnet. Man erkennt, dass aufgrund der Bewegung des Betätigungsstößels 48 und des mit diesem gekoppelten Magnetankers 46 in der Magnetspule 44 eine Gegeninduktion erzeugt wird, die vorliegend zu einer Reduzierung des effektiven Spulenstroms I führt. Die Kurven 60a und 62a gelten für ein erstes Arbeitsspiel der Hochdruckpumpe 16, wobei ein Arbeitsspiel aus einem Saughub und einem Förderhub besteht.

Bei einem nachfolgenden Arbeitsspiel wird das Tastverhältnis des pulsweitenmodulierten Spannungssignals U während der Haltephase 58 so eingestellt, dass sich eine niedrigere effektive Bestromung I der Magnetspule 44 ergibt, entsprechend einer Kurve 60b in Figur 4. In der Folge ergibt sich eine verzögerte Bewegung des Betätigungsstößels 48, entsprechend der Kurve 62b. Das Tastverhältnis wird nun sukzessive weiter verändert, so dass der effektive Spulenstrom I weiter sinkt. Bei einem in Figur 4 nicht gezeigten Spulenstrom I, entsprechend einem "Grenz-Tastverhältnis", wird der Betätigungsstößel 48 nicht mehr ausreichend vom Ventilelement 38 wegbewegt, das Mengensteuerventil 30 bleibt also geöffnet. Es findet somit keine Förderung von Kraftstoff in das Kraftstoffrail statt. Dies wiederum führt aufgrund des Kraftstoffabflusses mittels der Injektoren 20 aus dem Kraftstoffrail 18 zu einem starken Druckabfall im Kraftstoffrail 18, also zu einer starken und plötzlichen Abweichung des Istdrucks im Kraftstoffrail 18 vom Solldruck, was vom Steuer- und Regelgerät 54 erkannt wird. Mit diesem Adaptionsverfahren kann also jenes Tastverhältnis ermittelt werden, bei dem das Mengensteuerventil 30 gerade nicht mehr beziehungsweise gerade noch öffnet.

Dieses auch als Endwert bezeichnete Grenz-Tastverhältnis wird zur Charakterisierung der Effizienz der elektromagnetischen Betätigungseinrichtung 34 verwendet. Ein Mengensteuerventil 30 mit einer effizienteren elektromagnetischen Betätigungseinrichtung 34 weist nämlich einen niedrigeren Endwert auf als ein Mengensteuerventil 30 mit einer ineffizienteren elektromagnetischen Betätigungseinrichtung 34.

Nun wird in einem weiteren Verfahrensschritt der Anzugsimpuls 56 angepasst. Hierzu wird eine durch einen (nicht gezeigten) Sensor ermittelte Temperatur einer Komponente des Kraftstoffeinspritzsystems sowie eine Spannung einer Spannungsquelle (beispielsweise Fahrzeugbatterie, nicht dargestellt), an die die elektromagnetische Betätigungseinrichtung 34 angeschlossen ist, in ein für einen bestimmten Endwert des vorher bestimmten Tastverhältnisses ("Norm-Taktverhältnis") geltenden Kennfeld eingespeist. Es ergibt sich eine Dauer des Anzugsimpulses 56 für dieses spezifische Tastverhältnis. Weicht der Endwert des in der ersten Adaption ermittelten Tastverhältnisses von dem Norm-Tastverhältnis ab, wird dies durch einen entsprechenden Korrekturfaktor berücksichtigt. Auf diese Weise erhält man eine angepasste Dauer des Anzugsimpulses 56. Dies ist in Figur 4 im oberen Diagramm durch einen gestrichelten Verlauf des Spannungssignals U dargestellt, in dem mittleren Diagramm von Figur 4 durch einen Spulenstrom I mit dem Bezugszeichen 60c. Es ergibt sich eine entsprechende Hubkurve 62c. Durch das vorgestellte Verfahren werden also sowohl die Länge des Anzugsimpulses 56 als auch das Tastverhältnis während der Haltephase 58 so optimiert, dass die Anschlaggeschwindigkeit des Betätigungsstößels 48 am zweiten Anschlag 52 minimal ist.

Zur weiteren Optimierung wird bei dem hier vorgestellten Verfahren nochmals, also nunmehr auf der Basis der angepassten Dauer des Anzugsimpulses 56, das oben erwähnte und beschriebene Adaptionsverfahren zur Optimierung des Tastverhältnisses während der Haltephase 58 durchgeführt. Das soeben beschriebene Verfahren ist als Flussdiagramm in Figur 5 gezeigt.

Danach wird zunächst in 64 das erste Adaptionsverfahren durchgeführt unter Überwachung des Istdrucks Pr im Kraftstoffrail 18 im Block 66. Dann wird in 68 die Dauer dt_{A} Anzugsimpulses 56 als Funktion einer Temperatur T, einer Spannung U_{B} einer Spannungsquelle, und des in 64 ermittelten Tastverhältnisses TV angepasst, wobei die Versorgungsspannung U_{B} der Spannungsquelle und die Temperatur T in 70 bereitgestellt werden. Unter Verwendung der so erhaltenen Dauer dt_{A} des Anzugsimpulses 56 wird nun in 72 eine zweite Adaption des Tastverhältnisses TV durchgeführt, unter Überwachung des in 66 bereitgestellten Systemdrucks Pᵣ. Die Vorgehensweise bei dieser Adaption in 72 ist die gleiche wie in 64 beziehungsweise weiter oben im Zusammenhang mit Figur 4 beschrieben. In 72 wird also jener Parameter des Ansteuersignals U beziehungsweise I adaptiert, der in dem vorhergehenden Anpassungsschritt 68 nicht angepasst wurde, sondern dort als Eingangsgröße diente. In 74 erhält man eine unter den gegebenen Randbedingungen minimale Anschlaggeschwindigkeit.

Eine alternative Ausführungsform eines Verfahrens zur Optimierung der Parameter des Ansteuersignals U beziehungsweise I der elektromagnetischen Betätigungseinrichtung 34 wird nun unter Bezugnahme auf Figur 6 erläutert. Dabei gilt hier wie nachfolgend, dass solche Elemente, Bereiche und Funktionsblöcken, die äquivalente Funktionen aufweisen zu Elementen, Bereichen und Funktionsblöcken, die bereits in Zusammenhang mit vorhergehenden Figuren erläutert wurden, die gleichen Bezugszeichen tragen und nicht nochmals im Detail beschrieben sind.

Bei dem in Figur 6 gezeigten Verfahren sind die Eingangs- und Ausgangsgrößen der beiden Funktionsblöcke 68 und 72 vertauscht. Dies bedeutet, dass im Block 68 das Tastverhältnis TV in der Haltephase 58 unter Berücksichtigung der Temperatur T und der Versorgungsspannung U_{B} angepasst wird, und dass dieses angepasste Tastverhältnis TV dann in den Adaptionsblock 72 eingespeist wird, in dem die Dauer dt_{A} des Anzugsimpulses 56 adaptiert wird. Hierzu wird die Dauer dt_{A} des Anzugsimpulses 56 von einem Startwert sukzessive, also von einem Arbeitsspiel zu einem danach stattfindenden Arbeitsspiel, bis zu einem solchen Endwert verändert, bei dem ein Schließen des Mengensteuerventils 30 durch die Überwachung des Drucks Pᵣ im Kraftstoffrail im Block 66 nicht mehr detektiert wird. Auf der Basis dieses Endwerts wird dann die Dauer dt_{A} des Anzugsimpulses 56 festgelegt, beispielsweise aus dem Endwert zuzüglich eines Sicherheitsabstandes. Mit dem in 68 angepassten Tastverhältnis TV und der in 72 adaptierten Dauer dt_{A} des Anzugsimpulses 56 ist das Ansteuersignal U der elektromagnetischen Betätigungseinrichtung so definiert, dass ein minimales Geräusch beim Anziehen des Magnetankers 46 und dem sich hieraus ergebenden Anschlagen des Betätigungsstößels 48 am zweiten Anschlag 52 erreicht wird.

Eine nochmals alternative Ausführungsform zeigt Figur 7. Diese unterscheidet sich von den Ausführungsformen der Figuren 5 und 6 dadurch, dass die Schritte 68 und 72 mehrfach abwechselnd im Sinne eines iterativen Verfahrens durchgeführt werden. Eine Anpassung in einem Block 68ᵢ mit i=1, 2, 3, ... wird also immer im Wechsel mit einer Adaption 72ᵢ mit i= 1, 2, 3, ... durchgeführt. Wird in 68ᵢ die Dauer des Anzugsimpuls 56 angepasst, erfolgt in 72ᵢ eine Adaption des Tastverhältnisses. Wird dagegen in 68ᵢ das Tastverhältnis angepasst, erfolgt in 72ᵢ eine Adaption der Dauer des Anzugsimpulses 56. Die Iteration kann beendet werden, wenn die Änderungen des Tastverhältnisses beziehungsweise der Dauer des Anzugsimpulses 56 ein bestimmtes Maß unterschreiten. Auch andere Konvergenzkriterien kommen in Frage. Sie können sich aus vorangegangenen Adaptionsergebnissen und/oder bekannten Kennfelddaten berechnen.

Die oben im Zusammenhang mit den Figuren 5 bis 7 beschriebenen Verfahrensschritte sind in der Steuer- und Regeleinrichtung 54 so implementiert, dass sie oberhalb einer bestimmten Drehzahl einer Kurbelwelle der Brennkraftmaschine oder einer Antriebswelle der Hochdruckpumpe 16 nicht durchgeführt werden. Vorteilhafterweise werden die besagten Verfahrensschritte nur in einem solchen Betrieb der Brennkraftmaschine durchgeführt, bei dem die Drehzahl vergleichsweise niedrig ist, beispielweise im Bereich des Leerlaufs liegt.

Durch die oben genannten Adaptionen in 64 und 72 werden vergleichsweise geringe Tastverhältnisse während der Haltephase 58 realisiert. Dies könnte ohne Gegenmaßnahmen dazu führen, dass der Betätigungsstößel 48 zwar an dem zweiten Anschlag 52 in Anlage kommt, dies jedoch mit einer so geringen Geschwindigkeit, dass er wegen der sehr geringen Magnetkraft wieder zurückprellt. In einem solchen Fall würde das Mengensteuerventil 30 nicht schließen, die Hochdruckpumpe 16 würde also nicht fördern. Um diesen Fehlerfall zu vermeiden, wird bei dem vorliegenden Verfahren das Tastverhältnis während der Haltephase 58 zu einem vorab berechneten Zeitpunkt des Kontakts des Betätigungsstößels 48 mit dem zweiten Anschlag 52 (Zeitpunkt t₂ in Figur 4) erhöht, wodurch die auf den Magnetanker 46 wirkende Kraft verstärkt und ein Wiederabheben des Betätigungsstößels 48 vom zweiten Anschlag 52 verhindert wird. Das Tastverhältnis des pulsweitenmodulierten Spannungssignals U wird also während der Haltephase 58 umgeschaltet.

## Patentansprüche

1. Verfahren zum Betreiben eines Kraftstoffeinspritzsystems (10) einer Brennkraftmaschine, bei dem Kraftstoff von einer Hochdruckpumpe (16) in ein Kraftstoffrail (18) gefördert wird, und bei dem die Menge des geförderten Kraftstoffs durch ein von einer elektromagnetischen Betätigungseinrichtung (34) betätigtes Mengensteuerventil (30) beeinflusst wird, wobei ein der elektromagnetischen Betätigungseinrichtung (34) zugeführtes Ansteuersignal durch mindestens zwei Parameter definiert ist, **dadurch gekennzeichnet, dass**
a. in einem Adaptionsverfahren mindestens ein erster Parameter des der elektromagnetischen Betätigungseinrichtung (34) zugeführten Ansteuersignals bei festgelegtem zweiten Parameter von einem Startwert sukzessive bis zu einem solchen Endwert verändert wird, bei dem ein Schließen bzw. Öffnen des Mengensteuerventils (30) wenigstens mittelbar nicht mehr bzw. gerade erst detektiert wird, dass
b. danach der erste Parameter auf der Basis des Endwerts mindestens vorläufig festgelegt wird, und dass
c. der vorläufig festgelegte erste Parameter auf der Basis von mindestens einer aktuellen Betriebsgröße des Kraftstoffeinspritzsystems (10) oder der zweite Parameter auf der Basis von mindestens einer aktuellen Betriebsgröße des Kraftstoffeinspritzsystems (10) und des vorläufig festgelegten ersten Parameters angepasst wird.

2. Verfahren nach Anspruch 1, **dadurch gekennzeichnet, dass** die beiden Parameter zu der folgenden Gruppe gehören: Tastverhältnis während einer Haltephase oder eine äquivalente Größe; Dauer eines Anzugsimpulses oder eine äquivalente Größe.

3. Verfahren nach einem der Ansprüche 1 oder 2, **dadurch gekennzeichnet, dass** die aktuelle Betriebsgröße(n) zu der folgenden Gruppe gehört bzw. gehören: Temperatur des Kraftstoffs oder einer Komponente des Kraftstoffeinspritzsystems (10) oder eine äquivalente Größe; Spannung einer Spannungsquelle, an die die elektromagnetische Betätigungseinrichtung (34) mindestens mittelbar angeschlossen ist, oder eine äquivalente Größe.

4. Verfahren nach einem der vorhergehenden Ansprüche, **dadurch gekennzeichnet, dass** nach Schritt c) in einem Schritt d) nochmals in einem Adaptionsverfahren jener der beiden Parameter, der im Schritt c) nicht angepasst wurde, von einem Startwert sukzessive bis zu einem solchen Endwert verändert wird, bei dem ein Schließen bzw. Öffnen des Mengensteuerventils (30) wenigstens mittelbar nicht mehr bzw. gerade erst detektiert wird, und dass danach dieser Parameter auf der Basis des Endwerts festgelegt wird.

5. Verfahren nach Anspruch 4, dass die Schritte c) und d) wiederholt im Sinne eines iterativen Verfahrens durchgeführt werden.

6. Verfahren nach einem der vorhergehenden Ansprüche, **dadurch gekennzeichnet, dass** die Schritte a) bis c) bzw. a) bis d) nur durchgeführt werden, wenn eine Drehzahl der Brennkraftmaschine unterhalb einer Grenzdrehzahl liegt.

7. Verfahren nach einem der vorhergehenden Ansprüche, dass die der elektromagnetischen Betätigungseinrichtung (34) zugeführte elektrische Energie mindestens in etwa zu jenem Zeitpunkt erhöht wird, zu dem ein Betätigungselement (48) des Mengensteuerventils (30) an einem Anschlag (52) in Anlage kommt.

8. Computerprogramm, **dadurch gekennzeichnet, dass** es ein Verfahren nach einem der vorhergehenden Ansprüche durchführt.

9. Elektrisches Speichermedium für eine Steuer- und/oder Regeleinrichtung (54) eines Kraftstoffeinspritzsystems (10), **dadurch gekennzeichnet, dass** auf ihm ein Computerprogramm abgespeichert ist, dass ein Verfahren nach einem der Ansprüche 1 bis 7 durchführt.

10. Steuer- und/oder Regeleinrichtung (54) für ein Kraftstoffeinspritzsystem, **dadurch gekennzeichnet, dass** sie ein Verfahren nach einem der Ansprüche 1 bis 7 durchführt.

## Claims

1. Method for operating a fuel injection system (10) of an internal combustion engine, in which fuel is delivered into a fuel rail (18) by a high-pressure pump (16) and in which the quantity of fuel delivered is manipulated by means of a quantity control valve (30) actuated by an electromagnetic actuating device (34), wherein an actuation signal supplied to the electromagnetic actuating device (34) is defined by at least two parameters, **characterized in that**,
a. in an adaptation process, with a set second parameter, at least one first parameter of the actuation signal supplied to the electromagnetic actuating device (34) is varied from a starting value successively to an end value at which a closure or opening of the quantity control valve (30) is at least indirectly no longer detected or only just detected, **in that**
b. subsequently, the first parameter is at least provisionally set on the basis of the end value, and **in that**
c. the provisionally set first parameter is adapted on the basis of at least one present operating variable of the fuel injection system (10) or the second parameter is adapted on the basis of at least one present operating variable of the fuel injection system (10) and of the provisionally set first parameter.

2. Method according to Claim 1, **characterized in that** the two parameters belong to the following group: duty cycle during a holding phase or an equivalent variable; duration of an attraction pulse or an equivalent variable.

3. Method according to either of Claims 1 and 2, **characterized in that** the present operating variable(s) belongs or belong to the following group: temperature of the fuel or of a component of the fuel injection system (10) or an equivalent variable; voltage of a voltage source to which the electromagnetic actuating device (34) is at least indirectly connected or an equivalent variable.

4. Method according to one of the preceding claims, **characterized in that**, after step c), in a step d), in another adaptation process, that one of the two parameters which was not adapted in step c) is varied from a starting value successively to an end value at which a closure or opening of the quantity control valve (30) is at least indirectly no longer detected or only just detected, and **in that** subsequently, said parameter is set on the basis of the end value.

5. Method according to Claim 4, **characterized in that** steps c) and d) are carried out repeatedly in the form of an iterative process.

6. Method according to one of the preceding claims, **characterized in that** the steps a) to c) or a) to d) are carried out only if a rotational speed of the internal combustion engine lies below a threshold rotational speed.

7. Method according to one of the preceding claims, **characterized in that** the electrical energy supplied to the electromagnetic actuating device (34) is increased at least approximately at the time at which an actuating element (48) of the quantity control valve (30) abuts against a stop (52).

8. Computer program, **characterized in that** it executes a method according to one of the preceding claims.

9. Electric storage medium for a control and/or regulating unit (54) of a fuel injection system (10), **characterized in that** there is stored thereon a computer program which executes a method according to one of Claims 1 to 7.

10. Control and/or regulating unit (54) for a fuel injection system, **characterized in that** it executes a method according to one of Claims 1 to 7.

## Revendications

1. Procédé permettant de faire fonctionner un système d'injection de carburant (10) de moteur à combustion interne, dans lequel le carburant est transporté d'une pompe à haute pression (16) dans un rail de carburant (18) et dans lequel la quantité de carburant transporté est influencée par une soupape de commande de quantité (30) actionnée par un dispositif d'actionnement électromagnétique (34), un signal de commande envoyé au dispositif d'actionnement électromagnétique (34) étant défini par au moins deux paramètres, **caractérisé en ce que** :
a. lors d'un procédé d'adaptation, au moins un premier paramètre du signal de commande envoyé au dispositif d'actionnement électromagnétique (34) est modifié successivement, avec un deuxième paramètre stipulé, d'une valeur initiale jusqu'à une valeur finale à laquelle une fermeture et/ou une ouverture de la soupape de commande de quantité (30) n'est au moins plus détectée indirectement et/ou presque plus ;
b. le premier paramètre est ensuite déterminé au moins temporairement sur la base de la valeur finale ; et
c. le premier paramètre déterminé temporairement est adapté sur la base d'au moins une grandeur de fonctionnement actuelle du système d'injection de carburant (10) ou le deuxième paramètre est adapté sur la base d'au moins une grandeur de fonctionnement actuelle du système d'injection de carburant (10) et du premier paramètre déterminé temporairement.

2. Procédé selon la revendication 1, **caractérisé en ce que** les deux paramètres appartiennent au groupe suivant : rapport de toucher pendant une phase d'arrêt ou une grandeur équivalente ; durée d'une impulsion d'attraction ou une grandeur équivalente.

3. Procédé selon l'une quelconque des revendications 1 ou 2, **caractérisé en ce que** la ou les grandeurs de fonctionnement actuelles appartiennent au groupe suivant : température du carburant ou d'un composant du système d'injection de carburant (10) ou une grandeur équivalente ; tension d'une source de tension à laquelle le dispositif d'actionnement électromagnétique (34) est raccordé au moins indirectement ou une grandeur équivalente.

4. Procédé selon l'une quelconque des revendications précédentes, **caractérisé en ce qu'**après l'étape c), on modifie au cours d'une étape d) une nouvelle fois lors d'un procédé d'adaptation chacun des deux paramètres n'ayant pas été adaptés à l'étape c), pour passer successivement d'une valeur initiale jusqu'à une valeur finale à laquelle une fermeture et/ou une ouverture de la soupape de commande de quantité (30) n'est au moins plus détectée indirectement et/ou presque plus et que ce paramètre est ensuite déterminé sur la base de la valeur finale.

5. Procédé selon la revendication 4, **caractérisé en ce que** les étapes c) et d) sont effectuées de façon répétée au sens d'un procédé itératif.

6. Procédé selon l'une quelconque des revendications précédentes, **caractérisé en ce que** les étapes a) à c) et/ou a) à d) ne sont mises en oeuvre que lorsqu'une vitesse de rotation du moteur à combustion interne se situe en dessous d'une vitesse de rotation limite.

7. Procédé selon l'une quelconque des revendications précédentes, **caractérisé en ce que** l'énergie électrique amenée au dispositif d'actionnement électromagnétique (34) est augmentée au moins approximativement à chaque butée d'un élément d'actionnement (48) de la soupape de commande de quantité (30) contre la butée (52).

8. Programme informatique, **caractérisé en ce qu'**il met en oeuvre un procédé selon l'une quelconque des revendications précédentes.

9. Support de mémoire électrique pour un dispositif de commande et/ou de régulation (54) d'un système d'injection de carburant (10), **caractérisé en ce qu'**un programme informatique mettant en oeuvre un procédé selon l'une quelconque des revendications 1 à 7 y est mémorisé dessus.

10. Dispositif de commande et/ou de régulation (54) pour un système d'injection de carburant, **caractérisé en ce qu'**il met en oeuvre un procédé selon l'une quelconque des revendications 1 à 7.
